# EUROPÄISCHE PATENTSCHRIFT

(11) **EP 2 839 096 B1**
(45) Veröffentlichungstag und Bekanntmachung des Hinweises auf die Patenterteilung: **21.03.2018**
(21) Anmeldenummer: 13716778.9
(22) Anmeldetag: 12.04.2013
(51) Int. Cl.: E04G 19/00

(54) **HEBEVORRICHTUNG FÜR DECKENSCHALUNGSELEMENTE SOWIE VERFAHREN**
LIFTING DEVICE FOR CEILING FORMWORK ELEMENTS AND METHOD
DISPOSITIF DE LEVAGE POUR ÉLÉMENTS DE COFFRAGE DE DALLES ET PROCÉDÉ

(30) Priorität: 18.04.2012 DE 102012206353
(43) Veröffentlichungstag der Anmeldung: 25.02.2015
(73) Patentinhaber: DOKA GmbH, 3300 Amstetten (AT)
(72) Erfinder: HOCHREITER, Wolfgang, 3300 Amstetten (AT)
(74) Vertreter: Hoffmann Eitle
(86) Internationale Anmeldenummer: PCT/EP2013/057684
(87) Internationale Veröffentlichungsnummer: WO 2013/156405

(56) Entgegenhaltungen:
- DE-A1- 1 759 423
- DE-A1-102010 001 042
- FR-A- 1 260 182
- FR-A1- 2 867 497

## Beschreibung

Die vorliegende Erfindung betrifft eine Hub- und Schwenkvorrichtung zum Ein- und Ausschalen von Deckenschalungen auf dem Gebiet des Bauwesens, sowie ein Verfahren zum Aufstellen einer Deckenschalung und ein Verfahren zum Ausschalen einer Deckenschalung, wobei die genannten Deckenschalungen insbesondere bei der Erstellung von Betondecken zur Anwendung kommen.

### Stand der Technik

Als druckschriftlicher Stand der Technik ist die EP 0 105 504 A1 bekannt, die ein Verfahren sowie eine Vorrichtung zum Demontieren von Deckenschalungen betrifft. Eine solche Deckenschalung wird aus mehreren, insbesondere randseitig zusammensetzbaren "Schaltafeln" (Deckenschalungselementen) gebildet, die mit einem Hebezeug untergriffen werden, wonach aus der Deckenschalung ein größerer Verbund von mehreren Schaltafeln gelöst und abgelassen wird. Dabei erfolgt zunächst nur ein teilweises Absenken mindestens um die Hälfte der Ausdehnung des Schaltafelgebildes von seiner Schwenkachse zu einem Rand, danach eine Umwendung schließlich ein endgültiges Ablegen.

Die bekannte Vorrichtung weist einen schwenkbaren, und somit mit seinem freien Ende in der Höhe verstellbaren Auslegerarm auf, der an seinem freien Ende eine ihrerseits schwenkbar gelagerte Halterung für die Schalungsteile oder Elemente hat.

Als weiterer Stand der Technik ist die DE 42 42 603 A1 bekannt, die eine Hubvorrichtung zum Montieren von Platten an der Decke eines Raumes betrifft. Bei solchen Platten handelt es sich um Gipskartonplatten, Heraklitplatten, Paneele, Trockenausbauplatten und ähnliche, an der Decke eines Gebäudes zu befestigende Platten. Die offenbarte Hubvorrichtung weist ein Untergestell sowie eine die Platte aufnehmende Tragvorrichtung auf, die über eine Schwenkgelenkanordnung mit dem Untergestell verbunden ist.

Weiter ist aus der WO 94/16982 A1 eine Schwenkvorrichtung bekannt, die eine schwenkbar befestigte Platte und zumindest eine Kolbenzylindereinheit aufweist.

Die DE 1 759 423 A1 wiederum offenbart ein Verfahren zum Ausschalen von Schalungen von Betondecken. Dabei werden aus Schalungsteilen zusammengesetzte Deckenschalungseinheiten mittels eines Ausschalungsgeräts abgestützt, nachfolgend mit diesem Gerät nach Entfernen der Deckenschalungsstützen abgesenkt und anschließend mit dem Gerät um eine in Richtung ihrer Längserstreckung laufende Schwenkachse in eine mit der Senkrechten einen spitzen Winkel einschließende Schräglage geschwenkt. Abschließend werden die Deckenschalungseinheiten in dieser Schräglage mit demselben Gerät aus dem mit der Decke versehenen Raum durch Türöffnungen ins Freie gefahren.

Als weiteres Dokument ist die FR 2 428 118 A1 bekannt, die eine Vorrichtung betrifft, mit der Platten an eine Decke gehoben und dort vernagelt werden können. Hierbei wird eine Platte auf eine Stütze aufgelegt, diese in eine horizontale Ausrichtung verschwenkt und die Stütze über eine Kurbel derart betätigt, dass die Stütze mit der Platte zur Decke angehoben wird. Allerdings haben die in diesem Dokument genannten Platten gegenüber Deckenschalungselementen ein relativ geringes Gewicht. Ferner wird kein gemeinsamer Bedienbereich bereitgestellt.

Ferner ist die FR 2 867 497 A1 bekannt, die eine auf Rollen bewegbar gelagerte Schwenkeinheit zeigt.

Als weiteres Dokument ist die DE 10 2010 001 042 A1 zu nennen.

### Gegenstand der Erfindung

Vor dem Hintergrund der bekannten Vorrichtungen ist es eine Aufgabe der vorliegenden Erfindung, eine Vorrichtung und ein Verfahren bereitzustellen, mit dem/ mit denen ein Ein- und Ausschalen von Deckenschalungen einfach und komfortabel durchgeführt werden kann.

Dabei ist es Kerngedanke der vorliegenden Erfindung, eine Hub- und Schwenkvorrichtung bereitzustellen, die von einem Bedienbereich derart betätigbar ist, dass die Hub- und Schwenkvorrichtung über eine Schwenkeinheit und eine hiervon getrennte Hubeinheit ein Ein- und Ausschalen von Deckenschalungselementen ausführen kann. Im Verfahrensablauf kann ein Deckenschalungselement an einer bereits stehenden Stütze bzw. an bereits stehenden Stützen eingehängt, und um eine horizontale Achse verschwenkt werden. In einer anderen Verfahrensvariante zum Ausschalen der Deckenschalungselemente wird ein Deckenschalungselement freigelegt, damit das Deckenschalungselement anschließend in eine geneigte Ausrichtung verschwenkbar ist.

Die in Anspruch 1 beanspruchte verfahrbare Hub- und Schwenkvorrichtung ist durch den gemeinsamen Bedienbereich komfortabel bedienbar und das hierdurch mögliche bequeme Einhängen eines Deckenschalungselements an einer z.B. bereits vorjustierten Stütze erhöht die Arbeitssicherheit. Ferner wird der Arbeitskomfort generell erhöht, da das Deckenschalungselement auf der Hub- und Schwenkvorrichtung lastet, die wiederum leichtgängig bewegt werden kann. Der gemeinsame Bedienbereich für verschiedene Tätigkeiten hat auch im Hinblick auf ergonomische Aspekte Vorteile. Beispielsweise sind verschiede Handgriffe und damit Funktionen und Bedienoptionen von einem Ort aus zugänglich und ausführbar. Dabei wird im Rahmen der vorliegenden Erfindung auf eine Vorrichtung abgestellt, die sowohl eine Hubbewegung, als auch eine hiervon getrennte Schwenkbewegung durchführen kann. Diese Bewegungsarten werden in der vorliegenden Hub- und Schwenkvorrichtung vereint. Der Bediener muss dabei nicht unter dem Deckenschalungselement stehen, sondern kann vom gemeinsamen Bedienbereich aus das Deckenschalungselement bewegen. Mit anderen Worten muss sich der Bediener beim Ein- oder Ausschalen eines Deckenschalungselements keinen Gefahren aussetzen.

In einer bevorzugten Ausführungsform befindet sich der Bedienbereich in einer horizontalen Richtung betrachtet an einem Ende der Vorrichtung. Dadurch ist es möglich, dass ein Bediener die verfahrbare Hub- und Schwenkvorrichtung bewegen und in diesem Bereich auch vollständig bedienen kann. Ferner kann der zuvor genannte Sicherheitsaspekt realisiert werden. Dabei ist es bevorzugt, dass der gemeinsame Bedienbereich an dem Ende der Vorrichtung befindlich ist, der an einer der Schwenkeinheit entgegen gesetzten Seite befindlich ist. Mit anderen Worten weist die Schwenkeinheit in eine horizontale Richtung, und der Bedienbereich in eine andere horizontale Richtung.

In einer Ausführungsform weist die Hub- und Schwenkvorrichtung zumindest eine Seilwinde mit Kurbel auf, mittels der die Schwenk- und/oder Hubeinheit betätigbar ist. Diese Seilwinde kann manuell, motorisch oder teilmotorisch betätigt werden. Die Seilwinde stellt beispielsweise über ein Seil, das an ihr auf- und abgerollt wird, eine Verbindung zu einem Funktionsbauteil bereit. Auf diese Weise kann die Hub- und Schwenkvorrichtung in vertikaler Richtung verstellt und/oder verschwenkt werden. Die Seilwinde kann auf verschiede Arten betrieben werden, insbesondere manuell oder motorisch. Erfindungsgemäß ist im Bedienbereich eine erste Seilwinde zum vertikalen Ausstellen eines bewegbaren Trägers der Hubeinheit bspw. mittels eines Seils gegenüber einer Basis der Hub- und Schwenkvorrichtung sowie eine zweite Seilwinde zum Betätigen der Schwenkeinheit vorgesehen. Demnach können die Betätigung der Seilwinden durchgeführt werden, ohne dass ein Arbeiter zu einem anderen Bereich der Hub- und Schwenkvorrichtung gehen müsste.

An der Hub- und Schwenkvorrichtung ist bevorzugt zumindest eine Griffstange vorgesehen. Mit dieser Griffstange kann ein Bediener die Hub- und Schwenkvorrichtung bewegen. Ferner dient die Griffstange zur Abstützung während einer manuellen Betätigung der zuvor genannten Seilwinde.

Die Hub- und Schwenkvorrichtung weist in einer Ausführungsform zumindest eine Kamera auf, mit der die Bewegung der Schwenkeinheit überwacht wird. Bevorzugt wird das von der Kamera aufgezeichnete Bild, das beispielsweise den Andockbereich des Deckenschalungselements einfängt, im Bedienbereich der Hub- und Schwenkvorrichtung auf einem Display angezeigt. Auf diese Weise kann ein Bediener die Hub- und Schwenkvorrichtung komfortabel und sicher ausrichten und das Einhängen eines Deckenschalungselements an bereits stehenden Stützen überwachen.

Gemäß einer weiteren Ausführungsform weist die Schwenkeinheit zumindest einen Halter zum Einhängen eines Deckenschalungselements auf. Auf diese Weise kann ein Deckenschalungselement leicht und sicher an der Schwenkeinheit angebracht werden.

Ferner sind an der Hub- und Schwenkvorrichtung zur Abstützung der Schwenkeinheit gegenüber einem bewegbaren Träger zwei Gelenkelemente vorgesehen, die miteinander an jeweils einem Ende mit einem Gelenk gelenkig verbunden sind, wobei ferner bevorzugt ein Dämpfungszylinder vorgesehen ist, der mit dem zweiten Gelenkelement und dem bewegbaren Träger verbunden ist. Auf diese Weise wird eine stabile und sichere Abstützung der Schwenkeinheit bereitgestellt. Reißt beispielsweise ein Seil (wenn ein solches Seil zum Ausstellen der Schwenkeinheit verwendet wird), mit dem die Schwenkbewegung durchgeführt wird, sorgt der Dämpfungszylinder dafür, dass das Deckenschalungselement sanft in die geneigte Ausrichtung zurückkehrt. Somit trägt der Dämpfungszylinder zur Sicherheit bei der Handhabung der Hub- und Schwenkvorrichtung bei.

Die vorliegende Erfindung ist auch auf eine Kombination einer Hub- und Schwenkvorrichtung mit zumindest einem Deckenschalungselement gerichtet, das an einer Stütze schwenkbar einhängbar ist, wobei die Schwenkachse durch die Verbindung mit der Stütze definiert wird. Ferner ist die vorliegende Erfindung auf eine Kombination mit zusätzlich einer Stütze gerichtet, an der das Deckenschalungselement schwenkbar und gegen ein Abnehmen in einer zur Längserstreckung der Stütze weitgehend parallelen Richtung gesichert einhängbar ist.

Neben der genannten Vorrichtung betrifft die vorliegende Anmeldung ferner ein Verfahren nach Anspruch 9 zum Aufstellen einer Deckenschalung, sowie ein Verfahren nach Anspruch 11 Ausschalen einer Deckenschalung. Die genannten Verfahren können in weiteren Ausführungsformen miteinander kombiniert werden.

Das Verfahren zum Aufstellen einer Deckenschalung weist dabei die Schritte auf: (a) Aufstellen von zumindest zwei Stützen, (b) Anheben und/oder Absenken zumindest eines Deckenschalungselements zum Einhängen in die Stützen derart, dass das Deckenschalungselement um eine horizontale Achse schwenkbar ist, (c) Verschwenken des Deckenschalungselements in eine weitgehend horizontale Ausrichtung, wobei die Schritte (b) und (c) von einem einzigen Bedienbereich aus initiiert werden, und (d) Wiederholen der Schritte (a) bis (c). Zusätzlich könnte dieses Verfahren vor dem Schritt (c), bevorzugt vor dem Schritt (b), ferner den Schritt aufweisen, bei dem zumindest eine Stütze eingehängt wird, die an dem Deckenschalungselement D schwenkbar und gegen ein Abnehmen in einer zur Längserstreckung der Stütze weitgehend parallelen Richtung gesichert ist.

In einer weiteren Zielrichtung der vorliegenden Erfindung, die alternativ oder in Kombination zum bereits genannten Verfahren zum Aufstellen einer Deckenschalung vorgesehen ist, wird (A) zumindest eine Stütze am Deckenschalungselement schwenkbar eingehängt, (B) das Deckenschalungselement in eine weitgehend horizontale Ausrichtung verschwenkt, und (C) durch das Verschwenken des Deckenschalungselement in Schritt (B) die zumindest eine Stütze in eine weitgehend vertikale Ausrichtung gebracht werden. In einem weiteren Schritt (D) kann die zumindest eine Stütze nachfolgend gegenüber dem Deckenschalungselement arretiert werden. Besonders bevorzugt werden im Rahmen dieses Verfahrens zwei oder vier Stützen am Deckenschalungselement eingehängt.

Das Verfahren zum Ausschalen einer Deckenschalung weist die folgenden Schritten auf: (1) Freilegen eines Deckenschalungselements derart, dass es um eine horizontale Achse, die durch zumindest zwei Stützen definiert wird, schwenkbar ist, (2) Verschwenken des Deckenschalungselements in eine geneigte Ausrichtung, (3) Anheben des Deckenschalungselements, (4) optional Absenken des Deckenschalungselements, und (5) Wiederholen der Schritte (1) bis (4). Zusätzlich könnte dieses Verfahren ferner den abschließenden Schritt aufweisen, bei dem zumindest eine Stütze ausgehängt wird, die an dem Deckenschalungselement schwenkbar und gegen ein Abnehmen in einer zur Längserstreckung der Stütze weitgehend parallelen Richtung gesichert ist.

In einer anderen Zielrichtung der vorliegenden Erfindung, die alternativ oder in Kombination zum bereits genannten Verfahren zum Ausschalen einer Deckenschalung vorgesehen ist, wird (A) zumindest eine am Deckenschalungselement arretierte Stütze gelöst, so dass sie gegenüber dem Deckenschalungselement schwenkbar ist, wobei das Deckenschalungselement bevorzugt durch die Hub- und Schwenkvorrichtung gestützt wird, (B) das Deckenschalungselement in eine weitgehend geneigte Ausrichtung verschwenkt, und (C) durch das Verschwenken des Deckenschalungselement im Schritt (B) die zumindest eine Stütze in eine weitgehend geneigte Ausrichtung gebracht. In einem weiteren Schritt (D) kann die zumindest eine Stütze nachfolgend vom Deckenschalungselement gelöst und/oder ausgehängt werden. Besonders bevorzugt sind im Rahmen dieses Verfahrens zwei oder vier derart manipulierbare Stützen am Deckenschalungselement vorgesehen.

In einer Modifikation zur im letzten Absatz beschriebenen Vorgehensweise kann (A1) zumindest eine am Deckenschalungselement arretierte Stütze gelöst werden, so dass sie gegenüber dem Deckenschalungselement schwenkbar ist, wobei das Deckenschalungselement bevorzugt durch die Hub- und Schwenkvorrichtung gestützt wird, (A2) die Stütze in eine verschwenkte Position gebracht und (B1) das Deckenschalungselement in eine weitgehend geneigte Ausrichtung verschwenkt werden.

In allen beschriebenen Varianten ist es möglich, das Deckenschalungselement an ein Transportgestell oder Lagergestell (bspw. mit separaten Hubwagen) zu übergeben.

### Kurze Beschreibung der Zeichnungen

- Figur 1: zeigt eine bevorzugte Ausführungsform einer Hub- und Schwenkvorrichtung in einer Ausgangsstellung, in der das zu betätigende Deckenschalungselement in der Umgebung der Hub- und Schwenkvorrichtung vorgesehen ist.
- Figur 2: zeigt die in Figur 1 dargestellte Hub- und Schwenkvorrichtung mit eingehängtem Deckenschalungselement in einer ausgefahrenen Stellung.
- Figur 3: zeigt ein Verfahrensstadium beim Einsatz der Hub- und Schwenkvorrichtung, bei dem das Deckenschalungselement in eine ausgestellte und verschwenkte Position gebracht wurde.

### Detaillierte Beschreibung der bevorzugten Ausführungsformen

Nachfolgend werden anhand der Figuren 1-3 eine bevorzugte Ausführungsform der erfindungsgemäßen Hub- und Schwenkvorrichtung sowie einzelne Verfahrensabläufe im Detail erläutert. Weitere im Zusammenhang mit der vorliegenden Ausführungsform und dem vorliegenden Verfahren beschriebene Modifikationen können auch in Kombination miteinander auftreten, um neue Ausführungsformen bzw. Verfahrensvarianten auszubilden.

Das in den Figuren 1-3 dargestellte Deckenschalungselement D ist ein bekanntes Bauteil, das auf dem Gebiet des Bauwesens insbesondere bei der Erstellung von Betondecken üblich ist, und dabei auf Stützen aufgelegt wird, um nach Abgrenzung der Deckenränder mit einer Vielzahl von Deckenschalungselementen die Betondecke zu gießen.

Eine Ausführungsform eines Deckenschalungselements ist in der DE 10 2010 001 044 A1 offenbart. Ferner wird auf die DE 10 2010 001 041 A1 verwiesen, die einen Deckenschalungsträger und ein Deckenschalungselement mit einem Träger offenbart. In der DE 10 2010 001 042 A1 wird ein Fallkopf für ein Deckenschalungssystem offenbart, wie er auch im Rahmen der vorliegenden Erfindung zum Einsatz kommen kann. Der Gegenstand der genannten Anmeldungen wird unter Bezugnahme in diese Anmeldung aufgenommen.

Die Hub- und Schwenkvorrichtung 1 umfasst eine Schwenkeinheit 2, die mit Haltern 2a, 2b zum Halten des Deckenschalungselements D versehen ist. Ferner stellt die Schwenkeinheit 2 eine Auflagefläche bereit, auf der das Deckenschalungselement D aufgenommen werden kann.

Die Schwenkeinheit 2 ist über einen Gelenkmechanismus mit einem bewegbaren Träger 6 verbunden, der, wie nachfolgend im Detail beschrieben wird, gegenüber einer Basis 7 vertikal verstellt werden kann.

Zur Abstützung der Schwenkeinheit 2 gegenüber dem bewegbaren Träger 6 sind zwei Gelenkelemente 10a, 10b vorgesehen, die miteinander an jeweils einem Ende mit einem Gelenk 10c gelenkig verbunden sind. Ferner ist das erste Gelenkelement 10a an einem anderen Ende mit der Schwenkeinheit 2 schwenkbar verbunden, und das zweite Gelenkelement 10b mit dem bewegbaren Träger 6. Zur Stabilisierung und/oder zur Sicherung des Gelenkmechanismus ist ein Dämpfungszylinder 11 vorgesehen, der mit dem zweiten Gelenkelement 10b und dem bewegbaren Träger 6 verbunden ist. Reißt beispielsweise ein später beschriebenes Seil, mit dem die Schwenkbewegung durchgeführt wird, sorgt der Dämpfungszylinder dafür, dass das Deckenschalungselement sanft in die geneigte Ausrichtung zurückkehrt. Somit trägt der Dämpfungszylinder 11 zur Sicherheit bei der Handhabung der Hub- und Schwenkvorrichtung 1 bei.

An der Basis 7 ist eine Griffstange 5 an einem Ende der Hub- und Schwenkvorrichtung 1 angebracht, wo sich auch der Bedienbereich 100 befindet. Im Bedienbereich 100 ist eine erste Seilwinde 3 zum vertikalen Ausstellen des bewegbaren Trägers 6 bspw. mittels eines Seils gegenüber der Basis 7 vorgesehen, sowie eine zweite Seilwinde 4 zum Betätigen der Schwenkeinheit 2. Für letztere Betätigung ist ein Seil 12 an dem die Gelenkelemente 10a, 10b verbindenden Gelenk 10c angebracht, und über einen oberen Abschnitt des bewegbaren Trägers umgelenkt.

An der Basis 7 ist ein sich in horizontaler Richtung erstreckender Ständer 8 vorgesehen, der mit Rollen 9a, 9b ausgestattet ist. Durch die Rollen 9a, 9b kann die Hub- und Schwenkvorrichtung 1 entlang eines Untergrunds verfahren werden. Beispielsweise kann die Hub- und Schwenkvorrichtung 1 somit im unbeladenen Zustand, also ohne ein Deckenschalungselement, zur beabsichtigten Einsatzposition verfahren werden. Ferner ist es vorstellbar, die Hub- und Schwenkvorrichtung 1 an einer Station zu rüsten (mit einem Deckenschalungselement zu versehen), und anschließend das Deckenschalungselement mit der Hub- und Schwenkvorrichtung 1 zum Einsatzort zu fahren. Ähnliche Vorgehensweisen sind beim Ausschalen eines Deckenschalungselements in umgekehrter Reihenfolge denkbar.

Die Handhabung der Hub- und Schwenkvorrichtung 1 gemäß der zuvor beschriebenen Ausführungsform kann wie folgt stattfinden.

Wie in Figur 1 angedeutet, wird das Deckenschalungselement D in den Bereich der Schwenkeinheit 2 gebracht, und liegt nachfolgend auf dieser auf. Ein Abrutschen des Deckenschalungselements D gegenüber der geneigten Schwenkeinheit 2 wird durch die Haltern 2a, 2b verhindert. Liegt das Deckenschalungselement D auf der Schwenkeinheit 2 auf, kann dieses mit der Hub- und Schwenkvorrichtung 1 händisch bewegt und an seinen Einsatzort gebracht werden.

Dabei kann in dem in den Figuren angedeuteten Bereich D1 des Deckenschalungselements D bereits eine bzw. zwei Stützen angebracht sein. Im Bereich D2 des Deckenschalungselements D wird dieses an bereits aufgestellten Stützen eingehängt.

Hierzu wird der bewegbare Träger 6, wie in Figur 2 angedeutet, in einer vertikalen Richtung verfahren und in den Bereich der bereits stehenden Stützen gebracht. Dabei befindet sich der Bereich D2 des Deckenschalungselements D beispielsweise etwas über der Höhe des Andockbereichs der Stützen, damit das Deckenschalungselement D im Bereich D2 eingehängt werden kann. Ggf. wird hierzu der bewegbare Träger 6 in der vorpositionierten Ausrichtung wieder in Richtung der Basis 7 bewegt, bis der einzuhängende Abschnitt D2 des Deckenschalungselements D mit der Stütze in Kontakt kommt.

Nachfolgend wird die Schwenkeinheit 2, wie in Figur 3 dargestellt, derart ausgelenkt, dass sie sich in einer im Wesentlichen horizontalen Richtung befindet. In dieser Situation ist das Deckenschalungselement D ebenfalls horizontal ausgerichtet, und kann in dem Fall, wo im Bereich D1 des Deckenschalungselements D bereits Stützen vormontiert sind, nach einer Wegbewegung der Hub- und Schwenkvorrichtung 1 selbständig stehen. Andernfalls ist ein Wegbewegen nach der Montage weiterer Stützen am horizontal ausgerichteten Deckenschalungselements D möglich.

Das Ausschalen eines Deckenschalungselements D mit Hilfe der erfindungsgemäßen Vorrichtung ist in umgekehrter Reihenfolge möglich. Dies bedeutet, die Stützen, die der Schwenkachse gegenüberliegen, können entweder abgenommen oder in einen gegenüber dem Deckenschalungselement D schwenkbaren Zustand gebracht werden. Nachfolgend wird das Deckenschalungselement D mit Hilfe der Hub- und Schwenkvorrichtung 1 gegenüber den noch stehenden Stützen verschwenkt, und nachfolgend abgesenkt. Ggf. können die Stützen, die der der Schwenkachse gegenüberliegen, bei Ausschalen nicht nur in einen schwenkbaren Zustand gebracht werden, sondern die Stützen können vor dem Verschwenken des Deckenschalungselements D mit Hilfe der Hub- und Schwenkvorrichtung 1 bereits manuell oder auch mit Hilfe einer weiteren Einrichtung in eine geneigte Ausrichtung gebracht werden. Hierbei stützt die Hub- und Schwenkvorrichtung 1 das Deckenschalungselement D ab.

Allerdings sind in weiteren Zielrichtungen der vorliegenden Erfindung auch andersartige Arretierungsmöglichkeiten denkbar, bei denen der Bereich D2 des Deckenschalungselements D in einer horizontalen Richtung in die bereits stehenden Stützen eingeschoben wird.

In einer weiteren Ausführungsform können Kameras an geeigneter Stelle an der Hub- und Schwenkvorrichtung 1 angebracht sein, beispielsweise an einem oberen Abschnitt des bewegbaren Trägers 6 oder an einem Abschnitt der Schwenkeinheit 2, an dem das Deckenschalungselement D nicht aufliegt.

Mit einer solchen Kamera, oder ggf. mit mehreren Kameras, kann der Andockbereich des Deckenschalungselements D an den Stützen überwacht werden. Dabei ist es insbesondere bevorzugt, dass im Bedienbereich 100 ein Bildschirm vorgesehen ist, über den ein Bediener, der die Hub- und Schwenkvorrichtung 1 bedient, das Ausrichten und Arretieren überwachen kann.

Ein solcher Bildschirm ist beispielsweise in Form eines Touchpads auszuführen, sodass über den Touchpad nicht nur eine Überwachung, sondern auch eine Bedienung der Hub- und Schwenkvorrichtung 1 durchgeführt werden kann.

Die Überwachung mit Kameras hat insbesondere bei hohen Geschosshöhen den Vorteil, dass der Bediener in ergonomisch günstiger Haltung die Hub- und Schwenkvorrichtung 1, und somit das Deckenschalungselement D, exakt ausrichten kann. Ferner ist es möglich, dass ein Bediener die Hub- und Schwenkvorrichtung 1 ohne zusätzliche Hilfspersonen bedient, und er somit sehr selbständig arbeiten kann.

## Patentansprüche

1. Verfahrbare Hub- und Schwenkvorrichtung (1) zum Ein- und Ausschalen von Deckenschalungselementen (D) auf dem Gebiet des Bauwesens, mit zumindest einer Schwenkeinheit (2) und zumindest einer davon getrennten Hubeinheit, wobei die Hubeinheit einen bewegbaren Träger (6), der gegenüber einer Basis (7) der Hub- und Schwenkvorrichtung (1) vertikal verstellbar ist, umfasst, und wobei die Schwenkeinheit (2) über einen Gelenkmechanismus mit dem bewegbaren Träger (6) verbunden ist, **dadurch gekennzeichnet, dass** die Schwenkeinheit (2) und die Hubeinheit von einem gemeinsamen Bedienbereich (100), der sich an der Basis (7) befindet, aus betätigbar sind, wobei im Bedienbereich (100) eine erste Seilwinde (3) zum vertikalen Ausstellen eines bewegbaren Trägers (6) der Hubeinheit bspw. mittels eines Seils gegenüber einer Basis (7) der Hub- und Schwenkvorrichtung (1) sowie eine zweite Seilwinde (4) zum Betätigen der Schwenkeinheit (2) vorgesehen ist.

2. Verfahrbare Hub- und Schwenkvorrichtung (1) nach Anspruch 1,
**dadurch gekennzeichnet, dass**
sich der Bedienbereich (100) an einem, in horizontaler Richtung gesehen, Ende der Vorrichtung befindet, wobei das Ende der Vorrichtung mit dem Bedienbereich bevorzugt an einer der Schwenkeinheit (2) entgegen gesetzten Seite befindlich ist.

3. Verfahrbare Hub- und Schwenkvorrichtung (1) nach einem der vorangehenden Ansprüche,
**dadurch gekennzeichnet, dass**
diese ferner zumindest eine Griffstange (5) aufweist, die bevorzugt nahe des Bedienbereichs (100) angebracht ist.

4. Verfahrbare Hub- und Schwenkvorrichtung (1) nach einem der vorangehenden Ansprüche, dadurch **gekennzei chnet**, dass die Hub- und Schwenkvorrichtung (1) zumindest eine Kamera aufweist, mit der die Bewegung der Schwenkeinheit (2) überwacht wird.

5. Vorrichtung (1) nach einem der vorangehenden Ansprüche, bei der die Schwenkeinheit (2) zumindest einen Halter (2a, 2b) zum Einhängen eines Deckenschalungselements (D) aufweist.

6. Vorrichtung (1) nach einem der vorangehenden Ansprüche, bei der zur Abstützung der Schwenkeinheit (2) gegenüber einem bewegbaren Träger (6) zwei Gelenkelemente (10a, 10b) vorgesehen sind, die miteinander an jeweils einem Ende mit einem Gelenk (10c) gelenkig verbunden sind, wobei ferner bevorzugt ein Dämpfungszylinder (11) vorgesehen ist, der mit dem zweiten Gelenkelement (10b) und dem bewegbaren Träger (6) verbunden ist.

7. Vorrichtung (1) nach einem der vorangehenden Ansprüche in Kombination mit zumindest einem Deckenschalungselement (D), das an einer Stütze schwenkbar einhängbar ist.

8. Vorrichtung (1) nach Anspruch 7, ferner in Kombination mit zumindest einer Stütze, die an dem Deckenschalungselement (D) schwenkbar und gegen ein Abnehmen in einer zur Längserstreckung der Stütze weitgehend parallelen Richtung gesichert einhängbar ist.

9. Verfahren zum Aufstellen einer Deckenschalung (D) mittels einer verfahrbaren Hub- und Schwenkvorrichtung (1) zum Ein- und Ausschalen von Deckenschalungselementen (D) auf dem Gebiet des Bauwesens, mit zumindest einer Schwenkeinheit (2) und zumindest einer davon getrennten Hubeinheit, wobei die Hubeinheit einen bewegbaren Träger (6), der gegenüber einer Basis (7) der Hub- und Schwenkvorrichtung (1) vertikal verstellbar ist, umfasst, und wobei die Schwenkeinheit (2) über einen Gelenkmechanismus mit dem bewegbaren Träger (6) verbunden ist, wobei die Schwenkeinheit (2) und die Hubeinheit von einem gemeinsamen Bedienbereich (100), der sich an der Basis (7) befindet, aus betätigbar sind, insbesondere mittels einer Hub- und Schwenkvorrichtung nach einem der vorangehenden Ansprüche, mit folgenden Schritten:
(a) Aufstellen von zumindest zwei Stützen,
(b) Anheben und/oder Absenken zumindest eines Deckenschalungselements zum Einhängen in die Stützen derart, dass das Deckenschalungselement (D) um eine horizontale Achse schwenkbar ist, und nachfolgend
(c) Verschwenken des Deckenschalungselements (D) in eine weitgehend horizontale Ausrichtung, wobei die Schritte (b) und (c) von einem einzigen Bedienbereich aus initiiert werden, und
(d) Wiederholen der Schritte (a) bis (c).

10. Verfahren nach Anspruch 9, **dadurch gekennzeichnet, dass**
zumindest vor dem Schritt (c), bevorzugt vor dem Schritt (b) an dem Deckenschalungselement (D) zumindest eine, bevorzugt zwei Stützen in einer schrägen Ausrichtung der Stützen derart eingehängt werden, dass sie im Schritt (c) in eine weitgehend vertikale Ausrichtung gebracht werden.

11. Verfahren zum Ausschalen einer Deckenschalung mittels einer verfahrbaren Hub- und Schwenkvorrichtung (1) zum Ein- und Ausschalen von Deckenschalungselementen (D) auf dem Gebiet des Bauwesens, mit zumindest einer Schwenkeinheit (2) und zumindest einer davon getrennten Hubeinheit, wobei die Hubeinheit einen bewegbaren Träger (6), der gegenüber einer Basis (7) der Hub- und Schwenkvorrichtung (1) vertikal verstellbar ist, umfasst, und wobei die Schwenkeinheit (2) über einen Gelenkmechanismus mit dem bewegbaren Träger (6) verbunden ist, wobei die Schwenkeinheit (2) und die Hubeinheit von einem gemeinsamen Bedienbereich (100), der sich an der Basis (7) befindet, aus betätigbar sind, insbesondere mittels einer Hub- und Schwenkvorrichtung nach einem der Ansprüche 1 bis 8, mit folgenden Schritten:
(1) Freilegen eines Deckenschalungselements (D) derart, dass es um eine horizontale Achse, die durch zumindest zwei Stützen definiert wird, schwenkbar ist,
(2) Verschwenken des Deckenschalungselements (D) in eine geneigte Ausrichtung, nachfolgend
(3) Anheben des Deckenschalungselements (D),
(4) optional Absenken des Deckenschalungselements (D), und
(5) Wiederholen der Schritte (1) bis (4).

## Claims

1. Travelling lifting and swivelling device ((1) for setting up and stripping ceiling formwork elements (D) in the field of construction, comprising at least one swivelling unit (2) and at least one lifting unit separate from the latter, wherein the lifting unit comprises a movable support (6) which is vertically adjustable relative to a base (7) of the lifting and swivelling device (1), and wherein the swivelling unit (2) is connected via a hinge mechanism to the movable support (6), **characterised by** the fact that the swivelling unit (2) and the lifting unit can be operated from a common operating area (100) which is located on the base (7), wherein in the operating area (100) a first winch (3) is provided for the vertical presentation of a movable support (6) of the lifting unit, for example by means of a cable, relative to a base (7) of the lifting and swivelling device (1) and a second winch (4) is provided for operating the pivot unit (2).

2. Travelling lifting and swivelling device (1) according to claim 1, **characterised by** the fact that the operating area (100) is located at an end of the device, as viewed in horizontal direction, wherein the end of the device with the operating area is preferably situated on a side opposite the swivelling unit (2).

3. Travelling lifting and swivelling device (1) according to any of the preceding claims, **characterised in that** the latter also comprises at least one handlebar (5) which is preferably attached close to the operating area (100).

4. Travelling lifting and swivelling device (1) according to any of the preceding claims, **characterised by** the fact that the lifting and swivelling device (1) comprises at least one camera by means of which the movement of the swivelling unit (2) is monitored.

5. Device (1) according to any of the preceding claims, in which the swivelling unit (2) comprises at least one holder (2a, 2b) for attaching a ceiling formwork element (D).

6. Device (1) according to any of the preceding claims, in which, to support the swivelling unit (2) relative to a movable support (6), two hinge elements (10a, 10b) are provided which are hinge-connected to one another at one end respectively by means of a hinge (10c), wherein also preferably a damping cylinder (11) is provided which is connected to the second hinge element (10b) and the movable support (6).

7. Device (1) according to any of the preceding claims in combination with at least one ceiling formwork element (D) which can be attached pivotably onto a support.

8. Device (1) according to claim 7, also in combination with at least one support, which can be securely attached pivotably onto the ceiling formwork element (D) and secured against removal in a direction largely parallel to the longitudinal extension of the support.

9. Method for setting up a ceiling formwork (D) by means of a travelling lifting and swivelling device (1) for setting up and stripping ceiling formwork elements (D) in the field of construction, comprising at least one swivelling unit (2) and at least one lifting unit separate from the latter, wherein the lifting unit comprises a movable support (6) which is vertically adjustable relative to a base (7) of the lifting and swivelling device (1), and wherein the swivelling unit (2) is connected by a hinge mechanism to the movable support (6), wherein the swivelling unit (2) and the lifting unit can be operated from a common operating area (100) which is located on the base (7), in particular by means of a lifting and swivelling device according to any of the preceding claims, with the following steps:
(a) setting up at least two supports,
(b) lifting and/or lowering at least one ceiling formwork element for attaching into the supports such that the ceiling formwork element (D) can be pivoted about a horizontal axis, and then
(c) pivoting the ceiling formwork element (D) in a largely horizontal direction, wherein the steps (b) and (c) are initiated from a single operating area, and
(d) repeating steps (a) to (c).

10. Method according to claim 9, **characterised by** the fact that at least prior to step (c), preferably prior to step (b), at least one, preferably two supports are attached on the ceiling formwork element (D) in an oblique alignment of the supports such that they are moved in step (c) into largely vertical alignment.

11. Method for setting up a ceiling formwork by means of a travelling lifting and swivelling device (1) for setting up and stripping ceiling formwork elements (D) in the field of construction, comprising at least one swivelling unit (2) and at least one lifting unit separate from the latter, wherein the lifting unit comprises a movable support (6) which is vertically adjustable relative to a base (7) of the lifting and swivelling device (1), and wherein the swivelling unit (2) is connected by a hinge mechanism to the movable support (6), wherein the swivelling unit (2) and the lifting unit can be operated from a common operating area (100) which is located on the base (7), in particular by means of a lifting and swivelling device according to any of the claims 1 to 8, with the following steps:
(1) exposing a ceiling formwork element (D) such that it can be pivoted about a horizontal axis which is defined by at least two supports,
(2) swivelling the ceiling formwork element (D) in an inclined direction, then
(3) lifting the ceiling formwork element (D),
(4) optionally lowering the ceiling formwork element (D), and
(5) repeating steps (1) to (4).

## Revendications

1. Dispositif déplaçable de levage et de pivotement (1) destiné au coffrage et au décoffrage d'éléments de coffrage de plafond (D) dans le domaine du bâtiment, avec au moins une unité de pivotement (2) et au moins une unité de levage séparée de celle-ci, dans lequel l'unité de levage comprend un dispositif porteur mobile (6) qui peut être réglé verticalement par rapport à une base (7) du dispositif de levage et de pivotement (1) et dans lequel l'unité de pivotement (2) est reliée au dispositif porteur mobile (6) par l'intermédiaire d'un mécanisme d'articulation, **caractérisé en ce que** l'unité de pivotement (2) et l'unité de levage peuvent être actionnées à partir d'une zone de commande commune (100) qui se trouve au niveau de la base (7), dans lequel il est prévu dans la zone de commande (100) un premier treuil de manoeuvre (3) destiné au déploiement vertical d'un dispositif porteur mobile (6) de l'unité de levage par exemple au moyen d'un câble par rapport à une base (7) du dispositif de levage et de pivotement (1) ainsi qu'un deuxième treuil de manoeuvre (4) destiné à l'actionnement de l'unité de pivotement (2).

2. Dispositif déplaçable de levage et de pivotement (1) selon la revendication 1,
**caractérisé en ce que**
la zone de commande (100) se trouve à une extrémité, vue dans la direction horizontale, du dispositif, dans lequel l'extrémité du dispositif avec la zone de commande se trouve de préférence à un côté opposé à l'unité de pivotement (2).

3. Dispositif déplaçable de levage et de pivotement (1) selon l'une quelconque des revendications précédentes,
**caractérisé en ce que**
il comporte en outre au moins une poignée (5) qui est disposée de préférence près de la zone de commande (100).

4. Dispositif déplaçable de levage et de pivotement (1) selon l'une quelconque des revendications précédentes, **caractérisé en ce que** le dispositif de levage et de pivotement (1) comporte au moins une caméra avec laquelle le mouvement de l'unité de pivotement (2) est surveillé.

5. Dispositif (1) selon l'une quelconque des revendications précédentes, dans lequel l'unité de pivotement (2) comporte au moins une console (2a, 2b) pour accrocher un élément de coffrage de plafond (D).

6. Dispositif (1) selon l'une quelconque des revendications précédentes, dans lequel, afin de soutenir l'unité de pivotement (2) par rapport à un dispositif porteur mobile (6), il est prévu deux éléments articulés (10a, 10b) qui sont reliés ensemble de manière articulée à une articulation (10c) chacun au niveau d'une extrémité, dans lequel il est prévu en outre de préférence un vérin amortisseur (11) qui est relié au deuxième élément articulé (10b) et au dispositif porteur mobile (6).

7. Dispositif (1) selon l'une quelconque des revendications précédentes en combinaison avec au moins un élément de coffrage de plafond (D) qui peut être accroché à un support de manière à pouvoir pivoter.

8. Dispositif (1) selon la revendication 7, en outre en combinaison avec au moins un support qui peut être accroché de manière à pouvoir pivoter au niveau de l'élément de coffrage de plafond (D) et de manière protégée contre tout enlèvement dans une direction en grande partie parallèle au sens de la longueur du support.

9. Procédé de pose d'un coffrage de plafond (D) au moyen d'un dispositif déplaçable de levage et de pivotement (1) destiné au coffrage et au décoffrage d'éléments de coffrage de plafond (D) dans le domaine du bâtiment, avec au moins une unité de pivotement (2) et au moins une unité de levage séparée de celle-ci, dans lequel l'unité de levage comprend un dispositif porteur mobile (6) qui peut être réglé verticalement par rapport à une base (7) du dispositif de levage et de pivotement (1), et dans lequel l'unité de pivotement (2) est reliée au dispositif porteur mobile (6) par l'intermédiaire d'un mécanisme d'articulation, dans lequel l'unité de pivotement (2) et l'unité de levage peuvent être actionnées à partir d'une zone de commande commune (100) qui se trouve au niveau de la base (7), en particulier au moyen d'un dispositif de levage et de pivotement selon l'une quelconque des revendications précédentes, avec les étapes suivantes :
(a) pose d'au moins deux supports,
(b) soulèvement et/ou abaissement d'au moins un élément de coffrage de plafond afin de l'accrocher dans les supports de telle sorte que l'élément de coffrage de plafond (D) peut pivoter autour d'un axe horizontal, et ensuite
(c) pivotement de l'élément de coffrage de plafond (D) dans une orientation en grande partie horizontale, dans lequel les étapes (b) et (c) sont déclenchées à partir d'une unique zone de commande, et
(d) répétition des étapes (a) à (c).

10. Procédé selon la revendication 9,
**caractérisé en ce que**
au moins avant l'étape (c), de préférence avant l'étape (b) au niveau de l'élément de coffrage de plafond (D), au moins un et de préférence deux supports sont accrochés dans une orientation oblique des supports de telle sorte qu'ils sont mis à l'étape (c) dans une orientation en grande partie verticale.

11. Procédé de pose d'un coffrage de plafond au moyen d'un dispositif déplaçable de levage et de pivotement (1) destiné au coffrage et au décoffrage d'éléments de coffrage de plafond (D) dans le domaine du bâtiment, avec au moins une unité de pivotement (2) et au moins une unité de levage séparée de celle-ci, dans lequel l'unité de levage comprend un dispositif porteur mobile (6) qui peut être réglé verticalement par rapport à une base (7) du dispositif de levage et de pivotement (1), et dans lequel l'unité de pivotement (2) est reliée au dispositif porteur mobile (6) par l'intermédiaire d'un mécanisme d'articulation, dans lequel l'unité de pivotement (2) et l'unité de levage peuvent être actionnées à partir d'une zone de commande commune (100) qui se trouve au niveau de la base (7), en particulier au moyen d'un dispositif de levage et de pivotement selon l'une quelconque des revendications 1 à 8, avec les étapes suivantes :
(1) dégagement d'un élément de coffrage de plafond (D) de telle sorte qu'il peut pivoter autour d'un axe horizontal qui est défini par au moins deux supports,
(2) pivotement de l'élément de coffrage de plafond (D) dans une orientation inclinée, ensuite
(3) soulèvement de l'élément de coffrage de plafond (D),
(4) abaissement optionnel de l'élément de coffrage de plafond (D), et
(5) répétition des étapes (1) à (4).
